# EUROPÄISCHE PATENTSCHRIFT

(11) **EP 3 042 143 B1**
(45) Veröffentlichungstag und Bekanntmachung des Hinweises auf die Patenterteilung: **15.01.2020**
(21) Anmeldenummer: 14759174.7
(22) Anmeldetag: 04.09.2014
(51) Int. Cl.: F41G 11/00, F41G 1/30, F41G 1/473, F41G 1/38

(54) **HANDFEUERWAFFE MIT EINEM ZIELMITTEL**
HANDGUN HAVING AIMING MEANS
ARME DE POING POURVUE D'UN VISEUR

(30) Priorität: 04.09.2013 DE 102013014619
(43) Veröffentlichungstag der Anmeldung: 13.07.2016
(73) Patentinhaber: Rheinmetall Soldier Electronics GmbH, 78333 Stockach (DE)
(72) Erfinder: KRÜGER, Thomas, 78333 Stockach (DE); THELEMANN, Trutz, 78351 Bodman-Ludwigshafen (DE)
(74) Vertreter: Dietrich, Barbara
(86) Internationale Anmeldenummer: PCT/EP2014/068791
(87) Internationale Veröffentlichungsnummer: WO 2015/032843

(56) Entgegenhaltungen:
- EP-A1- 2 518 432
- WO-A2-2006/084689
- DE-A1-102009 033 567
- US-A1- 2005 252 062
- US-A1- 2006 162 226
- US-A1- 2013 133 510

## Beschreibung

Die Erfindung beschäftigt sich mit einem Zielmittel für Handfeuerwaffen, insbesondere mit einem Zielmittel, bei dem ein Reflexvisier und eine Laser-Kombinationen zur Zielmarkierung, sowie Beleuchtung, Freund-Feind-Erkennung (ZEFF), Programmierung von Munition, insbesondere 40mm-Granaten mit Airburst Funktion, und / oder Entfernungsmessung etc., in dem hier beschriebenen Combi-Visier zusammengefasst und bereits werksseitig ausgerichtet sind. Das / die aktive(n) Zielmittel und das passive Zielmittel werden über eine gemeinsame Justage zur Waffe ausgerichtet. Hinzu kommt, dass beim passiven Zielmittel die Zielmarke bewegt und Text- und Bildinformationen eingeblendet werden können.

Zu diesem Thema existieren Teillösungen, welche jedoch nicht den hier beschriebenen Funktionsumfang vollständig erfüllen.

Die DE 42 18 118 C2 offenbart ein Zielfernrohr, das mit Justierorganen versehen und an einem Gewehr befestigt ist. Hierbei ist ein Entfernungsmesser eingebunden, der mit einem Prozessor über einen Messumformer verbunden ist. Dieser weist eine auswechselbare Chipkarte auf, in der ballistische Kenndaten des verwendeten Geschosses aufgezeichnet sind. Ausgangsseitig ist der Prozessor an einen Verstellmotor des Justierorgans zur Höhen- und Seitenveränderung der Zieloptik angeschlossen.

Mit einer Visiervorrichtung und Montagemöglichkeit beschäftigt sich die DE 10 2004 048 907 A1. Die Visiereinrichtung weist eine Anzeigeeinrichtung auf, die Bestandteil einer Messvorrichtung für die Entfernung des anvisierten Ziels ist. Die Visiervorrichtung weist eine Schnittstelle für die Montage an der Schusswaffe auf.

Eine Zielvorrichtung umfassend mindestens eine Zielmarkierung, die über eine Verstellvorrichtung einer Elevationseinrichtung in der Höhe von einer IST-Position in eine SOLL-Position verstellbar ist, wird in der DE 10 2009 031 258 A1 näher erörtert.

Die DE 10 2009 033 567 A1 offenbart eine Zielvorrichtung für eine Handfeuerwaffe. Die Zielvorrichtung umfasst wenigstens ein aktives sowie wenigstens ein passives Zielmittel. Das aktive Zielmittel weist wenigstens einen taktischen Laser auf. Das aktive und das passive Zielmittel werden durch eine gemeinsame Justagevorrichtung zur Handfeuerwaffe justiert.

Mit der WO 2006/084689 A2 wird eine Zielvorrichtung beschrieben, die ein Gehäuse mit wenigstens einem aktiven und wenigstens einem passiven Zielmittel aufweist. Beide Zielmittel werden durch eine gemeinsame Justagevorrichtung bezüglich des Gehäuses justiert.

Die US 2006/162226 A1 benennt eine Zielvorrichtung mit wenigstens einem aktiven und einem passiven Zielmittel. Das aktive Zielmittel wird durch wenigstens einen taktischen Laser gebildet, das passive Zielmittel durch ein Reflexvisier, das von einem Display zusammen mit einem kollimierenden Spiegel. Das passive Zielmittel wird durch eine Justagevorrichtung bezüglich des Gehäuses justiert.

Die in der US 2005/252062 A1 veröffentlichte Zielvorrichtung besteht aus wenigstens einem taktischen Laser und einem Reflexvisier, das von einem Display, vorzugsweise einem Mikro-Display, zusammen mit einem Spiegel gebildet wird. Dieses passive Zielmittel wird durch eine Justagevorrichtung bezüglich des Gehäuses justiert, wobei die Justagevorrichtung eine elektrische Verstelleinheit ist. Das Display ist fest im Gehäuse fixiert. Die elektrische Verstellung kann die Zielmarke auf dem Display verstellen.

In US 2012/0097741 A1 ist ein Zielmittel (Zielfernrohr) beschrieben, bei dem in die Bildebene des Absehens das Bild eines Displays eingespiegelt wird und so Informationen dem Benutzer zugänglich gemacht werden. Ein Laser-Entfernungsmesser der zusätzlich angebracht ist, misst die Entfernung zum Ziel, daraus kann der Geschossabfall berechnet und dem Benutzter angezeigt werden, damit dieser den Haltepunkt korrigiert. In einer Ausführung kann das System auch vor ein Zielfernrohr gesetzt werden, um so Informationen in jedem beliebigen Zielfernrohr darstellen zu können.

Aus der DE 10 2009 033 567 A1 ist ein Feuerleitgerät für eine Handfeuerwaffe bekannt, das zur Ermittlung und automatischen Einstellung des Aufsatzwinkels zur Anpassung der Ballistik und des Seitenwinkels etc. dient. Dazu ist das Feuerleitgerät an der Waffe derart angebracht, dass es automatisch oder per Hand zur Waffenachse verschwenkbar ist oder gedreht werden kann. Ein optisches Zielmittel ist vorzugsweise oberhalb am Feuerleitgerät angebracht und wird mit diesem verstellt. Das Feuerleitsystem umfasst vorzugsweise einen Rotlicht-Lasermarkierer sowie einen IR-Laserzielbeleuchter und einen Laserentfernungsmesser. Diese können auch teilweise an der Waffe integriert sein. Der Anbau des Feuerleitgeräts an der Waffe unterliegt hierbei einem konstanten Korrekturanteil durch die Ausrichtung bei Justage sowie einem variablen Anteil durch eigenes Verkanten bei einer Montage.

Aus der DE 10 2008 015 423 A1 ist ein Visier mit Zielsicht für Waffen insbesondere mit Munition für gestreckte oder überhöhte Flugbahnen bekannt, bei der das Ziel auch bei Rohrerhöhung für den Betrachter im Zentrum des Sichtfeldes des Visualisierungssystems bleibt. Die Visiervorrichtung besitzt wenigstens zwei optische Systeme, wobei das erste optische System objektivseitig und das / die weiteren optischen Systeme okularseitig eingebunden sind. Die optischen Systeme können verkippt bzw. verdreht werden, wobei das okularseitige optische System fest am Waffenlauf der Waffe angebracht ist.

Aus US 2005/005788 A1 ist ein Reflexvisier bekannt, bei dem ein Laser zur Beleuchtung eines Hologramms verwendet wird. In einer Ausführung kann der Laser auch zur Beleuchtung eines reflektiven oder transmitiven LCD Displays verwendet werden, um so beliebige Informationen im Reflexvisier darzustellen. In einer weiteren Ausführung wird der Laser durch einen Strahlteiler in zwei Strahlen aufgespalten. Ein Strahl wird zur Beleuchtung des Hologramms verwendet, der andere wird über Spiegel umgelenkt und als Ziellaser verwendet. Dieses Verfahren ist aber darauf beschränkt einen Laser zu verwenden, der sowohl zur Beleuchtung des Hologramms als auch zur Zielmarkierung geeignet ist.

Bei Zielsystemen, bei denen optische Visiere und taktische Laser getrennt sind, müssen diese Zielmittel einzeln zu der Waffe justiert werden. Üblicherweise werden die Zielmittel über eine Zieltafel justiert. Auf der Zieltafel müssen der Referenzpunkt (Rohrachse) und die Sollpositionen der Zielmittel angezeigt sein. Für jede Kombination aus optischem Visier und taktischem Laser muss eine eigene Zieltafel verfügbar sein. Umfasst die Laserkombination noch mehrere Laser, so müssen auch diese unter Umständen einzeln justiert werden. Bei IR-Lasern erfordert dies zusätzlichen technischen Aufwand, um den IR-Lichtspot sichtbar zu machen. Der komplette Justagevorgang der Zielmittel zur Waffe ist somit in der Regel sehr aufwändig.

Die Erfindung stellt sich daher der Aufgabe, eine kombinierte Zieleinrichtung, bestehend aus aktiven und passiven Zielmitteln zu realisieren, wobei als besondere Eigenschaft der / die Laser sowie die passiven Zielmittel eine gemeinsame Justage besitzen bzw. gemeinsam justiert werden sollen. Außerdem sollen die Vorteile einer verstellbaren Zielmarke genutzt und Text- und Bildinformation dargestellt werden. Wird zusätzlich noch eine vergrößernde Optik, z.B. ein Zielfernohr an die Waffe angebracht, so soll diese sehr leicht und ohne weitere Hilfsmittels zu dem Combi-Visier ausgerichtet werden können.

Gelöst wird die Aufgabe insbesondere durch die Merkmale des Patentanspruchs 1 und des Patentanspruchs 2. Vorteilhafte Ausführungen sind den Unteransprüchen entnehmbar.

Der Erfindung liegt die Idee zugrunde, dass ein optisches Visier (passives Zielmittel), bestehend aus einem passiven Zielmittel, z.B. Reflexvisier, und wenigstens einem, vorzugsweise mehreren taktischen Laser(n) (aktive Zielmittel zur Zielmarkierung, Zielbeleuchtung, Entfernungsmessung und / oder anderen), über eine gemeinsame Justagevorrichtung in einem Schritt justiert werden und dadurch der Justageaufwand reduziert wird. Passives Zielmittel und taktische(r) Laser werden als Einheit vom Nutzer zur Waffe justiert. Die gemeinsame Justagevorrichtung ist dabei entweder rein mechanisch gestaltet oder eine Kombination aus einer mechanischen und elektronischen Verstelleinheit. Bei der mechanischen elektrischen Kombination wird die Ausrichtung der taktischen Laser, die im Laserblock zusammengefügt und werksseitig parallel ausgerichtet sind, sensorisch erfasst und zur elektronischen Verschiebung der Zielmarke im Bild der Quelle des passiven Zielmittels verwendet. Dadurch ergibt sich eine geringere Baugröße.

Im Laserblock sind die taktischen Laser bereits werkseitig präzise zueinander ausgerichtet. Die Laser sind dabei von dem Reflexvisier unabhängig und können im sichtbaren und / oder infraroten Spektralbereich Strahlung emittieren, sowohl kontinuierlich als auch im Pulsbetrieb.

Bei der Justage wird bevorzugt das passive Zielmittel in üblicher Weise zur Waffenachse ausgerichtet, weil es die Direktsicht bietet und so neben der Justage über Zieltafel auch das Verfahren des Einschießens der Waffe erlaubt. Mit erfolgter Justage des passiven Zielmittels sind dann auch alle im Gerät integrierten Laser zur Waffe justiert. Weiterer Justageaufwand oder besondere IR-Sichtmittel sind nicht notwendig.

Das passive Zielmittel verfügt als Quelle über ein Mikro-Display, das über einen Spiegel kollimiert wird. Die Helligkeit der Quelle ist variabel. Sie kann so weit reduziert werden, dass ein blendfreies Sehen mit einem Restlichtverstärker (BiV-Brille) möglich ist.

Durch das Mikro-Display können beliebige Formen als Zielmarke dargestellt und verändert werden. Außerdem können dadurch Informationen in Form von Text, Zahlen und Bildern dargestellt werden. Die Zielmarke kann im Reflexvisier so verstellt werden, dass die benötigte Erhöhung der Waffe, die entfernungsabhängig ist, angezeigt wird. Ebenso kann ein dynamischer Seitenvorhalt dargestellt werden. Dieser kann aus der gemessenen Drehbewegung und der Zielentfernung direkt berechnet und durch Verstellen der Zielmarke dem Schützen angezeigt werden.

Aus der Zielentfernung die mit dem Laser Entfernungsmesser (LEM) gemessenen, oder extern eingegeben wurde, kann die integrierte Ballistik-Funktion den neuen Haltepunkt der Waffe bestimmen und dem Schützen anzeigen. Diese Anpassung des Haltepunktes an die Entfernung zum Ziel kann automatisch erfolgen. Dies erleichtert dem Schützen das Zielen auf weite Distanz, da weder das Absehen händisch verstellt werden muss, noch muss sich auf andere Zielmarken im Absehen konzentriert werden.

In Weiterführung der Erfindung kann weiterhin ein Zielfernrohr (oder Teleskop) an dem Gerät angebracht werden. Dieses wird dabei hinter das Reflexvisier gesetzt. Dadurch erscheinen die Zielmarkierung und die Informationen auch im Absehen des Zielfernrohrs. Dies erlaubt auch das Absehen des Zielfernrohrs ohne weitere Hilfsmittel zur Laser-Kombination und dem Reflexvisier parallel zu justieren, indem das Fadenkreuz des Zielfernrohrs und die Zielmarke des Reflexvisiers zur Deckung gebracht werden. Weiterhin sind alle Informationen (z.B. gemessene Entfernung, Ergebnis ZEFF-Abfrage) auch im Zielfernrohr lesbar. Dadurch muss der Schütze den Blick nicht vom Ziel nehmen, um Informationen von einem Display abzulesen. Außerdem können die Informationen auch mit einer Nachtsichtbrille gesehen werden, die typischerweise weit entfernte Objekte scharf abbildet. Eine Verstellung des Fokus der Brille ist nicht notwendig.

Anhand eines Ausführungsbeispiels mit Zeichnung soll die Erfindung näher erläutert werden. Es zeigt:
- Fig. 1: einen off-axis Parabolspiegel mit korrigierter konvexer Fläche für eine aberrationsfreie Durchsicht,
- Fig. 2: eine Seitenansicht des Combi Visiers mit rein mechanischer Justagevorrichtung
- Fig. 3: eine Frontansicht,
- Fig. 4: eine Seitenansicht mit optionalem Zielfernrohr;
- Fig. 5: eine Seitenansicht des Combi Visiers mit der Kombination von mechanischer und elektrischer Verstelleinheit
- Fig. 6: ein Blockschaltbild des Gesamtsystems.

Ein Reflexvisier 50 wird realisiert, indem ein Mikro-Display 8 als Quelle über einen Spiegel 1, bevorzugt in off-axis parabolischer Ausführung, kollimiert wird. Andere Spiegelformen sind ebenfalls denkbar. Der Spiegel 1 ist so ausgeführt, dass eine Grenzfläche mit einer reflektierenden Schicht versehen ist, die nur das vom Display emittierte Licht 11 reflektiert (vorzugsweise Reflexion im schmalen Wellenlängenbereich, Polarisation ist aber auch denkbar. Die andere Grenzfläche ist so geformt, dass transmittiertes Licht 10 möglichst frei von Aberrationen ist. So wird das Licht 11 des Displays 8 optimal kollimiert und überlagert sich mit dem einfallenden Licht 10, das durch den teildurchlässigen Spiegel 1 transmittiert wird (Fig. 1).

Fig. 2 zeigt eine Seitenansicht des Combi-Visiers 100 mit rein mechanischer Justagevorrichtung, mit dem kollimierenden Spiegel 1 sowie einem Neutralfilter 2, einer Laserkombination 3, der mechanischen Justage- bzw. Justiervorrichtung für Laser und Reflexvisier 4, einem Gehäuse 5 und einer mechanischen Verbindung 6. Die Justagevorrichtung 4 umfasst ihrerseits eine Verstellung 4.1 und ein Lager 4.2. Mit 7 ist ein Fenster und mit 8 ist das Display gekennzeichnet.

Das Display 8 bildet zusammen mit dem kollimierenden Spiegel 1 das Reflexvisier 50, bei dem neben der Zielmarke auch noch Informationen (z.B. Entfernungsanzeige des LEM, Ergebnis der ZEFF-Abfrage) angezeigt werden können. Die Form der Zielmarke kann durch das Display 8 beliebig eingestellt werden. Eine Punkt-, Ring- oder Kreuzform wird aber bevorzugt.

Der variable durchstimmbare Neutraldichtefilter 2 befindet sich objektseitig vor diesem Spiegel 1. Dieser Neutralfilter 2 dient der Kontrasterhöhung zwischen kollimiertem Display 8 und beobachteter Umgebung, indem das transmittierte Licht beim Blick durch den Spiegel 1 reduziert wird. Dabei kann die Transmission des Neutralfilters 2 auch soweit verringert werden, dass die auf dem Display 8 angezeigte Information das dominierende Bild wird.

Der Neutralfilter 2 wird bevorzugt durch ein elektro-chromes Glas ausgeführt. Photochromes Glas, zwei gegeneinander verdrehbare Polarisationsfilter oder aber ein Neutralfilter mit konstanter Transmission sind ebenfalls denkbar. Die Variation der Transmission des Neutralfilters 2 kann manuell erfolgen. Eine automatische Regelung über einen Helligkeitssensor 13 (Fig. 5) wird aber bevorzugt. Es kann auch eine Kombination aus automatischer Regelung und manueller Steuerung sein. Bei minimaler Transmission kann das Reflexvisier 50 dann auch zur Anzeige von Bildfolgen verwendet werden.

Das Display 8 und die taktische Laser-Kombination 3 (z.B. Zielmarkierer, Beleuchter, infrarot und / oder visuell; Zielerkennung Freund Feind und / oder LEM 9) sind einmalig werksseitig parallel zueinander ausgerichtet und so verbunden, dass sie zusammen als Einheit durch den Nutzer zur Waffe justiert werden können.

Die werksseitige Ausrichtung der aktiven Zielmittel erfolgt derart, dass die kollimierende Optik der Lasermodule 3 zur Quelle der Laser jeweils so verschoben wird, dass ein vorhandener Fehlwinkel zwischen den Lasermodulen 3 untereinander und dem LEM 9 (wenn vorhanden) ausgeglichen wird. Ziel ist es hierbei alle Laser parallel auszurichten.

Bei der rein mechanischen Justagevorrichtung ist das Display 8 über eine mechanische Verbindung 6 fest mit den parallel ausgerichteten Lasern 3 (und LEM 9) verbunden. Das Display 8 wird über einen oben beschriebenen Spiegel 1 kollimiert. Durch Anzeigen einer Zielmarke entsteht so ein Reflexvisier 50. Die Zielmarke kann nun im Bild des Displays 8 derart verschoben werden, dass die im Reflexvisier 50 dargestellte Zielmarke parallel zu den Lasern 3 ist. Diese Grundeinstellung wird werkseitig vorgenommen und geräteintern als Ursprung gespeichert. Danach können alle Zielmittel zusammen mit einer Justagevorrichtung 4 ausgerichtet werden.

Beim konstruktiven Aufbau ist zu berücksichtigen, dass der Hebelarm, mit dem das Display 8 verschoben wird, der Brennweite des Spiegels 1 entsprechen muss. Nur so ist gewährleistet, dass der Weg, um den das Display 8 verschoben wird, einer Winkelverschiebung des Bildes 11 entspricht, die mit der Winkelverstellung der Laser identisch ist. Wichtig ist weiterhin, dass sich die Verstellung 4.1 vor dem Lager 4.2 befindet, da sonst die Winkeländerung des Displays und der Laser zwar betragsmäßig gleich groß, aber entgegengesetzt sind. Das Display 8 strahlt über ein Fenster 7 aus dem Gehäuse 5. Dadurch kann das Licht 11 vom Spiegel 1 kollimiert werden. Gleichzeitig ist das Display 8 vor Umwelteinflüssen geschützt.

Fig. 5 zeigt in einer weiteren Darstellung die kombinierte Justage aus mechanischer Verstellung des Laserblocks und einer elektrischen Verstellung der Zielmarke des Reflexvisiers. Hierin wird die mechanische Verstellung des Laserblocks über Winkelgeber 13.1 erfasst und die Zielmarke im Bild des Displays 8 entsprechend verschoben. Dabei ist das Display 8 nicht über eine Mechanik mit den Lasern verbunden, sondern ist fest im Gehäuse 5 fixiert und zu dem Spiegel 1 ausgerichtet. Bei dieser Lösungsvariante wird eine kürzere Bauweise möglich (Fig. 5).

Mit der mit dem LEM 9 gemessenen oder extern eingegebenen Entfernung und der bekannten Ballistik kann auf dem Display 8 die Zielmarke so verstellt werden, dass unter Berücksichtigung der Ballistik von Munition und Waffe (nicht näher dargestellt) die nötige Erhöhung der Waffe vorgegeben wird. Weitere Einflussgrößen auf die Ballistik wie Temperatur, Luftdruck und Neigung der Waffe können durch Sensoren 13 erfasst und bei der Berechnung ergänzend berücksichtigt werden. Die notwendige Überhöhung der Waffe wird bevorzugt mit einer Ballistik-Funktion 20 berechnet die im Mikroprozessor 21 integriert ist.

Ein dynamischer Vorhalt kann ebenfalls durch das Display dargestellt werden, da die Zielmarke hierzu nur seitlich verschoben werden muss. Mit einem zusätzlichen Rotationssensor 13.2 und einem LEM 9 kann aus der bekannten Drehbewegung und Zielentfernung auch der nötige dynamische Vorhalt direkt berechnet und durch Verstellen der Zielmarke dem Schützen angezeigt werden.

Weiterhin kann die Funktion eines Schusszählers 19 in das Gerät 100 integriert sein. Dabei wird dem Schützen über das Reflexvisier die verschossene und / oder verfügbare Munition angezeigt. Eine Anzeige der geladenen Munitionsart ist ebenfalls denkbar.

Es kann weiterhin eine Weißlichtlampe 16 in das Gerät 100 integriert sein. Diese Lampe bevorzugt eine LED als Leuchtmittel, eine Halogenlampe ist aber ebenfalls denkbar.

Die Stromversorgung 15 des Gesamtsystems Combi-Visier 100 wird bevorzugt über Batterien realisiert. Eine Speisung durch eine externe Quelle ist aber auch möglich.

Ferner ist auch eine externe Datenschnittstelle denkbar, die als Draht- 17 oder Funkschnittstelle 18 realisiert sein kann.

Weiterhin verfügt das Combi-Visier 100 über Bedienelemente 14 zur Aktivierung der Laser 3; der Entfernungsmessung durch den LEM 9 sowie anderer typischer Funktionen des Geräts 100. Die Bedienelemente 14 können einfache Taster, aber auch multifunktionale Wahlschalter sein.

Soll zusätzlich ein Zielfernrohr 12 eingesetzt werden, so kann es in Schussrichtung gesehen vor das Combi-Visier 100 gesetzt werden. Eine entsprechende mechanische Halterung ist vorgesehen. Der Spiegel 1 des Reflexvisiers 50 befindet sich dann vor dem Zielfernrohr 12 (Fig. 4). Dadurch tritt das parallele Strahlenbündel des Displays 11 und das parallele Strahlenbündel des beobachteten weit entfernten Objekts 10 gemeinsam durch das Zielfernrohr 12. Beide Strahlenbündel werden im Absehen des Zielfernrohrs 12 fokussiert, die Bilder überlagern sich. Dadurch sind beide Bilder (beobachtetes Objekt und Informationen des Reflexvisiers) gleichzeitig sichtbar. Alle oben beschriebenen Darstellungen / Anzeigen des Reflexvisiers 50 sind dann auch im Zielfernrohr 12 zu sehen. Des Weiteren kann das Zielfernrohr 12 ohne Hilfsmittel zu dem Reflexvisier 50 und damit zu den Lasern 3 parallel justiert werden. Dazu muss nur das Absehen des Zielfernrohrs 12 und die Zielmarkierung des Reflexvisiers 50 zur Deckung gebracht werden.

In Fig. 6 dargestellt ist das zuvor beschriebene Gesamtsystem 100 in Form eines Blockschaltbildes.

Das / die aktiven Zielmittel 3 dienen zur Zielmarkierung, wie Beleuchtung, Freund-Feind-Erkennung (ZEFF), Programmierung von Munition, insbesondere mit Airburst Funktion, und / oder Entfernungsmessung etc.

## Patentansprüche

1. Handfeuerwaffe mit einer Zielvorrichtung (100) mit einem Gehäuse (5) und wenigstens einem aktiven Zielmittel (3) sowie wenigstens einem passiven Zielmittel (50), wobei das aktive Zielmittel (3) wenigstens einen taktischen Laser aufweist, wobei das passive Zielmittel (50) ein Reflexvisier ist, das von einem Display (8) zusammen mit einem kollimierenden Spiegel (1) gebildet wird, wobei der Spiegel (1) ein vom Display emittiertes Licht (11) reflektiert, **dadurch gekennzeichnet, dass** das aktive und das passive Zielmittel (3, 50) durch eine gemeinsame Justagevorrichtung (4) zur Handfeuerwaffe justiert werden, wobei die gemeinsame Justagevorrichtung (4) rein mechanische gestaltet ist, wobei die Justagevorrichtung (4) mechanisch (6) mit dem aktiven Zielmittel (3) und dem Display (8) des passiven Zielmittels (50) verbunden ist, wobei die Justagevorrichtung (4) aus einer Verstellung (4.1) und einem Lager (4.2) besteht, wobei sich die Verstellung (4.1) vor dem Lager (4.2) befindet und wobei der Hebelarm, mit dem das Display (8) verschoben wird, der Brennweite des Spiegels (1) entspricht.

2. Handfeuerwaffe mit einer Zielvorrichtung (100) mit einem Gehäuse (5) und wenigstens einem aktiven Zielmittel (3) sowie wenigstens einem passiven Zielmittel (50), wobei das aktive Zielmittel (3) wenigstens einen taktischen Laser aufweist, wobei das passive Zielmittel (50) ein Reflexvisier ist, das von einem Display (8) zusammen mit einem kollimierenden Spiegel (1) gebildet wird, wobei der Spiegel (1) ein vom Display emittiertes Licht (11) reflektiert, **dadurch gekennzeichnet, dass** das aktive und das passive Zielmittel (3, 50) durch eine gemeinsame Justagevorrichtung (4) zur Handfeuerwaffe justiert werden, wobei die gemeinsame Justagevorrichtung (4) eine Kombination aus einer mechanischen und elektrischen Verstelleinheit ist, und wobei das Display (8) fest im Gehäuse (5) fixiert und zu dem Spiegel (1) ausgerichtet ist, wobei die mechanische Verstelleinheit aus einer Verstellung (4.1) und einem Lager (4.2) besteht, womit das aktive Zielmittel (3) verstellt wird, und wobei die elektrische Verstellung eine Zielmarke auf dem Display (8) entsprechend der Verstellung des aktiven Zielmittels (3) verstellt.

3. Handfeuerwaffe mit einer Zielvorrichtung (100) nach Anspruch 1 oder 2, **dadurch gekennzeichnet, dass** das / die aktiven Zielmittel (3) zu einer Laserkombination (3) in Form eines Laserblocks zusammengefasst sind.

4. Handfeuerwaffe mit einer Zielvorrichtung (100) nach Anspruch 3, **dadurch gekennzeichnet, dass** die Laserkombination (3) ein Zielmarkierer, Beleuchter, eine Freund-Feind-Zielerkennung und/oder ein Laserentfernungsmesser sind, die im sichtbaren und/oder infraroten Spektralbereich emittieren.

5. Handfeuerwaffe mit einer Zielvorrichtung (100) nach Anspruch 3 oder 4, **dadurch gekennzeichnet, dass** das Display (8) und die Laserkombination (3) werksseitig parallel zueinander ausgerichtet sind.

6. Handfeuerwaffe mit einer Zielvorrichtung (100) nach einem der Ansprüche 1 bis 5, **dadurch gekennzeichnet, dass** das Display (8) ein Mikro-Display ist.

7. Handfeuerwaffe mit einer Zielvorrichtung (100) nach Anspruch 6, **dadurch gekennzeichnet, dass** im Mikro-Display (8) beliebige Formen als Zielmarke dargestellt und verändert werden, wobei auch Informationen in Form von Text, Zahlen und Bildern dargestellt werden.

8. Handfeuerwaffe mit einer Zielvorrichtung (100) nach Anspruch 7, **dadurch gekennzeichnet, dass** die Form der Zielmarke eine Punkt-, Ring- oder Kreuzform ist.

9. Handfeuerwaffe mit einer Zielvorrichtung (100) nach einem der Ansprüche 3 bis 8, **dadurch gekennzeichnet, dass** die mechanische Verstellung des Laserblocks über einen Winkelgeber (13.1) erfasst wird.

10. Handfeuerwaffe mit einer Zielvorrichtung (100) nach einem der Ansprüche 1 bis 9, **dadurch gekennzeichnet, dass** ein Zielfernrohr (12) einbindbar ist, wobei das Zielfernrohr (12) hinter das Reflexvisier (50) gesetzt wird.

11. Handfeuerwaffe mit einer Zielvorrichtung (100) nach einem der Ansprüche 1 bis 10, **dadurch gekennzeichnet, dass** ein Neutraldichtefilter (2) objektseitig vor dem Spiegel (1) angeordnet ist, der variabel durchstimmbar ist.

12. Handfeuerwaffe mit einer Zielvorrichtung (100) nach einem der Ansprüche 1 bis 11, **dadurch gekennzeichnet, dass** Sensoren (13) vorhanden sind, mit denen Einflussgrößen auf die Ballistik wie Temperatur Luftdruck und Neigung der Waffe erfasst werden.

13. Handfeuerwaffe mit einer Zielvorrichtung (100) nach einem der Ansprüche 1 bis 12, **dadurch gekennzeichnet, dass** die Zielmarke so verstellt wird, dass die benötigte Erhöhung der Waffe, die entfernungsabhängig ist, angezeigt wird, wobei ebenso ein dynamischer Seitenvorhalt dargestellt werden kann.

14. Handfeuerwaffe mit einer Zielvorrichtung (100) nach einem der Ansprüche 2 bis 13, **gekennzeichnet durch** einen Mikroprozessor (21) mit einer Ballistik-Funktion (20).

## Claims

1. Handgun having an aiming device (100), comprising a housing (5) and at least one active aiming means (3) and also at least one passive aiming means (50), wherein the active aiming means (3) has at least one tactical laser, wherein the passive aiming means (50) is a reflecting gunsight, which is formed by a display (8) together with a collimating mirror (1), wherein the mirror (1) reflects a light (11) emitted by the display, **characterized in that** the active and the passive aiming means (3, 50) are adjusted in relation to the handgun by a common adjusting device (4), wherein the common adjusting device (4) is of a purely mechanical design, wherein the adjusting device (4) is mechanically (6) connected to the active aiming means (3) and the display (8) of the passive aiming means (50), wherein the adjusting device (4) consists of an adjustment (4.1) and a bearing (4.2), wherein the adjustment (4.1) is located ahead of the bearing (4.2) and wherein the lever arm by which the display (8) is displaced corresponds to the focal length of the mirror (1).

2. Handgun having an aiming device (100), comprising a housing (5) and at least one active aiming means (3) and also at least one passive aiming means (50), wherein the active aiming means (3) has at least one tactical laser, wherein the passive aiming means (50) is a reflecting gunsight, which is formed by a display (8) together with a collimating mirror (1), wherein the mirror (1) reflects a light (11) emitted by the display, **characterized in that** the active and the passive aiming means (3, 50) are adjusted in relation to the handgun by a common adjusting device (4), wherein the common adjusting device (4) is a combination of a mechanical adjusting unit and an electrical adjusting unit, and wherein the display (8) is securely fixed in the housing (5) and aligned with the mirror (1), wherein the mechanical adjusting unit consists of an adjustment (4.1) and a bearing (4.2), whereby the active aiming means (3) is adjusted, and wherein the electrical adjustment adjusts a target mark on the display (8) in accordance with the adjustment of the active aiming means (3).

3. Handgun having an aiming device (100) according to Claim 1 or 2, **characterized in that** the active aiming means (3) are combined to form a laser combination (3) in the form of a laser block.

4. Handgun having an aiming device (100) according to Claim 3, **characterized in that** the laser combination (3) comprises a target marker, an illuminator, a friend-or-foe target identification and/or a laser rangefinder, which emit in the visible and/or infrared spectral range.

5. Handgun having an aiming device (100) according to Claim 3 or 4, **characterized in that** the display (8) and the laser combination (3) are aligned parallel to one another at the factory.

6. Handgun having an aiming device (100) according to one of Claims 1 to 5, **characterized in that** the display (8) is a micro-display.

7. Handgun having an aiming device (100) according to Claim 6, **characterized in that** any desired forms are presented and changed in the micro-display (8) as the target mark, information also being presented in the form of text, numbers and images.

8. Handgun having an aiming device (100) according to Claim 7, **characterized in that** the form of the target mark is the form of a point, the form of a ring or the form of a cross.

9. Handgun having an aiming device (100) according to one of Claims 3 to 8, **characterized in that** the mechanical adjustment of the laser block is detected by means of an angle encoder (13.1).

10. Handgun having an aiming device (100) according to one of Claims 1 to 9, **characterized in that** a telescopic sight (12) can be incorporated, wherein the telescopic sight (12) is placed behind the reflecting gunsight (50).

11. Handgun having an aiming device (100) according to one of Claims 1 to 10, **characterized in that** a neutral density filter (2), which is variably tunable, is arranged ahead of the mirror (1) on the object side.

12. Handgun having an aiming device (100) according to one of Claims 1 to 11, **characterized in that** there are sensors (13), with which variables influencing the ballistics, such as the temperature, atmospheric pressure and inclination of the weapon, are sensed.

13. Handgun having an aiming device (100) according to one of Claims 1 to 12, **characterized in that** the target mark is adjusted such that the required elevation of the weapon, which is range-dependent, is indicated, while similarly a dynamic deflection may be shown.

14. Handgun having an aiming device (100) according to one of Claims 2 to 13, **characterized by** a microprocessor (21) with a ballistic function (20).

## Revendications

1. Arme de poing pourvue d'un viseur (100) comprenant un boîtier (5), au moins un moyen de visée actif (3) et au moins un moyen de visée passif (50), le moyen de visée actif (3) comprenant au moins un laser tactique, le moyen de visée passif (50) étant un viseur point rouge composé d'un affichage (8) conjointement avec un miroir de collimation (1), le miroir (1) réfléchissant une lumière (11) émise par l'affichage,
**caractérisée en ce que** le moyen de visée actif et le moyen de visée passif (3, 50) sont réglés par rapport à l'arme de poing par un système d'alignement (4) commun, le système d'alignement (4) commun étant conçu de manière strictement mécanique, le système d'alignement (4) étant relié mécaniquement (6) avec le moyen de visée actif (3) et avec l'affichage (8) du moyen de visée passif (50), le système d'alignement (4) étant composé d'un moyen de déplacement (4.1) et d'un palier (4.2), le moyen de déplacement (4.1) se trouvant en amont du palier (4.2) et le bras de levier, avec lequel l'affichage (8) est déplacé, correspondant à la distance focale du miroir (1).

2. Arme de poing pourvue d'un viseur (100) comprenant un boîtier (5), au moins un moyen de visée actif (3) et au moins un moyen de visée passif (50), le moyen de visée actif (3) comprenant au moins un laser tactique, le moyen de visée passif (50) étant un viseur point rouge composé d'un affichage (8) conjointement avec un miroir de collimation (1), le miroir (1) réfléchissant une lumière (11) émise par l'affichage,
**caractérisée en ce que** le moyen de visée actif et le moyen de visée passif (3, 50) sont réglés par rapport à l'arme de poing par un système d'alignement (4) commun, le système d'alignement (4) commun étant une unité de déplacement mécanique et électrique combinée, et l'affichage (8) étant monté fixe dans le boîtier (5) et orienté vers le miroir (1), l'unité de déplacement mécanique étant composée d'un moyen de déplacement (4.1) et d'un palier (4.2) permettant de déplacer le moyen de visée actif (3), et un repère de visée étant déplacé électriquement sur l'affichage (8) conformément au déplacement du moyen de visée actif (3).

3. Arme de poing pourvue d'un viseur (100) selon la revendication 1 ou 2, **caractérisée en ce que** le ou les moyens de visée actifs (3) sont regroupés en une combinaison de lasers (3) sous la forme d'un bloc laser.

4. Arme de poing pourvue d'un viseur (100) selon la revendication 3, **caractérisée en ce que** la combinaison de lasers (3) est un marqueur de cible, un éclairage, un dispositif d'identification ami-ennemi et/ou un télémètre à laser qui émettent dans une région spectrale visible et/ou infrarouge.

5. Arme de poing pourvue d'un viseur (100) selon la revendication 3 ou 4, **caractérisée en ce que** l'affichage (8) et la combinaison de lasers (3) sont alignés parallèlement l'un à l'autre en usine.

6. Arme de poing pourvue d'un viseur (100) selon l'une quelconque des revendications 1 à 5, **caractérisée en ce que** l'affichage (8) est un micro-affichage.

7. Arme de poing pourvue d'un viseur (100) selon la revendication 6, **caractérisée en ce que** dans le micro-affichage (8) des formes quelconques sont représentées et modifiées en tant que repère de visée, des informations sous forme de texte, de chiffres et d'images étant également représentées.

8. Arme de poing pourvue d'un viseur (100) selon la revendication 7, **caractérisée en ce que** le repère de visée est en forme de point, de cercle ou de croix.

9. Arme de poing pourvue d'un viseur (100) selon l'une quelconque des revendications 3 à 8, **caractérisée en ce que** le déplacement mécanique du bloc laser est détecté par un capteur de position angulaire (13.1).

10. Arme de poing pourvue d'un viseur (100) selon l'une quelconque des revendications 1 à 9, **caractérisée en ce qu'**une lunette de visée (12) peut être intégrée, la lunette de visée (12) étant placée derrière le viseur point rouge (50).

11. Arme de poing pourvue d'un viseur (100) selon l'une quelconque des revendications 1 à 10, **caractérisée en ce qu'**un filtre à densité neutre (2) est placé devant le miroir (1) côté objet, lequel filtre est ajustable de manière variable.

12. Arme de poing pourvue d'un viseur (100) selon l'une quelconque des revendications 1 à 11, **caractérisée en ce que** des capteurs (13) sont prévus, lesquels permettent de recueillir des facteurs influençant la balistique tels que la température, la pression d'air et l'inclinaison de l'arme.

13. Arme de poing pourvue d'un viseur (100) selon l'une quelconque des revendications 1 à 12, **caractérisée en ce que** le déplacement du repère de visée permet d'afficher l'élévation nécessaire de l'arme en fonction de la distance, un azimut dynamique étant également représenté.

14. Arme de poing pourvue d'un viseur (100) selon l'une quelconque des revendications 2 à 13, **caractérisée par** un microprocesseur (21) doté d'une fonction balistique (20).
